# EUROPÄISCHE PATENTSCHRIFT

(11) **EP 0 504 463 B1**
(45) Veröffentlichungstag und Bekanntmachung des Hinweises auf die Patenterteilung: **09.10.1996**
(21) Anmeldenummer: 91104457.6
(22) Anmeldetag: 21.03.1991
(51) Int. Cl.: H01H 71/10, H01H 79/00, H01H 9/46

(54) **Schaltungsanordnung zur Stromversorgung**
Circuit arrangement for power supply
Circuit pour alimentation en courant

(43) Veröffentlichungstag der Anmeldung: 23.09.1992
(73) Patentinhaber: SIEMENS AKTIENGESELLSCHAFT, 80333 München (DE)
(72) Erfinder: Pohl, Fritz, Dipl.-Phys., W-8551 Hemhofen (DE)

(56) Entgegenhaltungen:
- EP-A- 0 205 369
- DE-A- 3 316 230
- US-A- 2 924 752
- US-A- 4 184 186

## Beschreibung

Die Erfindung bezieht sich auf eine Schaltungsanordnung zur Strombegrenzung, die einen Hauptstrompfad mit zumindest einer Kontaktstelle mit Lichtbogenlöschbereich aufweist, und von dem ein Abzweig zu einem externen Anschluß herausgeführt ist. Ein derartiger Aufbau ist zunächst vergleichbar mit einem Teilaufbau nach einer Schaltung nach US-A-2 924 752 (FIG 2).

Die Strombegrenzung in elektrischen Verteilungen, insbesondere bei zentraler Strombegrenzung für mehrere nachgeschaltete Zweige, führt bei hoher Bogenspannung des Strombegrenzers zu starken, kurzzeitigen Spannungseinbrüchen in den an sich nicht gestörten Abzweigen. Außerdem kann durch die Kontaktöffnung des Strombegrenzers, wenn der Lichtbogen gelöscht ist, eine kurzzeitige Stromunterbrechung auftreten. Beide Einflüsse führen bei empfindlichen elektrischen Geräten, wie sie Schütze und Elektronikbauteile und entsprechend bestückte Geräte darstellen, in der Praxis zu Betriebsstörungen, die nicht hinzunehmen sind. So können die falschen Kontakte öffnen und andere Kontakte verschweißen. Derartige, mehreren Zweigen gemeinsam vorgeordnete Strombegrenzer werden häufig Vorautomaten genannt.

Vorautomaten sollen nachgeordnete Automaten in Verbraucherzweigen unterstützen bzw. gegen Überlastung schützen. Derartige Schutzschalter gegen Überstrom und Kurzschluß sollen zu nachgeordneten Schutzschaltern hinsichtlich Überstrom und Kurzschluß selektiv sein, damit jeweils nur der geringstmögliche Teil eines Netzsystems abgeschaltet wird, nämlich der Zweig, in dem der Kurzschluß oder die Ursache des Überstroms vorliegt. Selektivität ist ohne Schwierigkeit mit Schmelzsicherungen zu verwirklichen. Bei Schutzschaltern, beispielsweise sogenannten Leitungsschutzschaltern, läßt sich die Selektivität bezüglich Überstrom verhältnismäßig einfach realisieren. Die hierfür in der Praxis vorgesehenen thermischen Auslöser können ohne weiteres auf verschiedene Verzögerungen eingestellt werden, so daß immer der nachgeschaltete Schutzschalter, in dessen Zweig die Ursache des Überstroms liegt, eher als der vorgeschaltete Schutzschalter die Leitung trennt. Schwieriger ist es in der Praxis jedoch, Selektivität mit Schutzschaltern im Kurzschlußfall herzustellen. Die in der Praxis hierfür vorgesehenen magnetischen Auslöser, die darauf abgestimmt sind, besonders schnell anzusprechen, lassen sich nur mit besonderem Aufwand in Konstruktion und Beschaltung so bauen, daß zuerst der nachgeschaltete und dann der vorgeschaltete Schutzschalter die Leitung trennt. Andererseits werden Schutzschalter wegen ihres Komforts häufig bevorzugt.

Viele Vorautomaten arbeiten nach dem Prinzip, eine Kontaktstelle zunächst unter Ziehung eines Lichtbogens ohne Schaltschloß vorübergehend zu öffnen und wieder einzuschalten. Erst nach mehrmaligem Aus- und Einschalten, häufig auch Pumpen genannt, wird erforderlichenfalls eine endgültige Abschaltung durchgeführt. Mehrere Vorschläge befassen sich damit, das geschilderte Pumpen zu vermeiden (DE-C-3 133 200, DE-C-3 137 727, DE-C-3 316 230). Hierbei ist es an sich bekannt, von einem Hauptstrompfad einen Abzweig zu einem eigenen externen Anschluß herauszuführen, wobei im Ruhezustand dieser Abzweig durch eine Kontaktstelle abgetrennt ist (DE-C-3 316 230, Figuren 2 bis 5). Der Abzweig wird zugeschaltet, wenn die Trennstelle im Hauptstrompfad öffnet. Wenn ein Auslösemagnet im Abzweig anspricht, wird die Trennstelle oder Kontaktstelle im Hauptstrompfad wieder geschlossen, also durchverbunden, und die Trennstelle im Abzweig wieder geöffnet (Spalte 9, Zeilen 4-10). Wenn ein Kurzschluß hinter dem Schutzschalter in seiner Wirkung vermindert wird und sich eine Netzspannung wieder aufbaut, führt der Stromanstieg im Abzweig nach verschiedenen internen Schaltungsmaßnahmen dazu, daß die Trennstelle im Hauptstrompfad wieder leitend geschaltet wird. Für in der Praxis verfügbare Bauelemente soll dadurch der Schwellwert für eine Wiedereinschaltung genauer definiert werden als es bei einer Wiedereinschaltung bei fallenden Stromwerten, wie es von anderen Vorschlägen bekannt ist, möglich wäre. Eine derartige Wiedereinschaltung ist dann erwünscht, wenn der Kurzschluß in einem Zweig nicht mehr auftritt, wenn also beispielsweise ein nachgeordneter Schutzschalter den schadhaften Zweig abgetrennt hat. Die Versorgung der intakten Zweige ist dann sichergestellt. Bei geöffneter Kontaktstelle im Hauptstrompfad kann die Stromversorgung der verschiedenen nachgeschalteten Zweige in etwa aufrechterhalten werden.

Ein anderer bekannter Weg zur Strombegrenzung wird mit sogenannten Limitern beschritten. Limiter beruhen auf dem Prinzip, den Strom über eine Schaltstrecke im Abschaltfall zusätzlich dadurch zu begrenzen, daß weitere strombegrenzende Mittel eingeschaltet werden. Von Einrichtungen, die dem Hauptstrompfad nachgeordnet sind, werden hierbei jedoch keine Ströme abgeleitet. Ströme abzuleiten (EP: 90 113 093.0) und nicht nur eine Strombegrenzung durchzuführen, ermöglicht weitere Wirkungsweisen, beispielsweise die Entkopplung eines Eingangsstromkreises vom Ausgangsstromkreis, was bei einer größeren Induktivität im Ausgang besonders zum Tragen kommen kann. Limiter, die dagegen nur eine Strombegrenzung im Hauptstrompfad bewirken sollen, sind in den verschiedenartigsten Ausführungen bekannt (beispielsweise EP-A-0 350 825). Bei Limitern soll die Spannung für weitere Verteilungszweige so lang wie möglich aufrechterhalten werden.

Der Erfindung liegt die Aufgabe zugrunde, eine Schaltungsanordnung zur Strombegrenzung zu entwickeln, die bei Selektivität zu Schutzschaltern in nachgeordneten Zweigen eine Trennung von Eingangskreis und Ausgangskreis ermöglicht.

Die Lösung der geschilderten Aufgabe erfolgt durch eine Schaltungsanordnung nach Patentanspruch 1. Sie weist einen Hauptstrompfad mit zumindest einer Kontaktstelle mit Lichtbogenlöschbereich auf, von dem ein Abzweig von einem Kontaktmittel zu einem externen Anschluß herausgeführt ist. Der Abzweig ist in dem Bereich, der vom elektrischen leitenden Lichtbogenplasma beim Öffnen der Kontaktstelle erfüllt wird, angeordnet. Je nach Wahl der Strecken zwischen einem der Kontakte, der Kontaktstelle und dem Kontaktmittel kann die Spannung auf der Eingangsseite und auf der Ausgangsseite der Schaltanordnung, jeweils bezogen auf den herausgeführten Abzweig im Abschaltzustand beeinflußt bzw. gewählt werden. Kurzzeitige Spannungseinbrüche sowie Stromunterbrechungen werden vermieden.

Eine Schaltungsanordnung nach Patentanspruch 2 bezieht sich auf eine Zusammenschaltung mehrerer Hauptstrompfade, wie es in FIG 2 veranschaulicht ist.

Der externe Anschluß wird gewissermaßen durch das Lichtbogenplasma an den Hauptstromzweig angeschlossen. Da die Lichtbogenspannung, wie üblich, über der Netzspannung liegt, und der Abzweig einen geringen komplexen Widerstand, insbesondere eine niedrige Impedanz, aufweist, fließt im Fall eines Kurzschlusses an nachgeordneter Stelle zur Schaltungsanordnung der Kurzschlußstrom im wesentlichen über den Abzweig. Die Lichtbogenspannung der Schaltungsanordnung stabilisiert die Spannung, weshalb der Strom im Abzweig nicht über ein gewisses Maß ansteigt. Der Abzweig teilt den Gesamtstrom praktisch in zwei Teilkreise, in einen eingangsseitigen bzw. transformatorseitigen und in einen ausgangsseitigen bzw. verbraucherseitigen Teilstromkreis.

Die Kontaktstelle, bzw. die Kontaktstellen, des Hauptstrompfades sind durch einen Parallelzweig mit einer weiteren Kontaktstelle mit verzögertem, beispielsweise thermischem Auslöser und Strombegrenzungswiderstand überbrückt. Hierbei wird ein Kontakt der weiteren Kontaktstelle vom verzögerten Auslöser gesteuert. Nach der Unterbrechung des Stromes in einem verbraucherseitigen Zweig übernimmt der Strombegrenzungswiderstand im Parallelzweig bei offener, also unterbrochener, Kontaktstelle für kurze Zeit die Stromversorgung der übrigen Zweige auf der Verbraucher- bzw. Ausgangsseite. Hierdurch wird die entkoppelnde Wirkung der Schaltungsanordnung weiter gefördert. Die weitere Kontaktstelle, die vom verzögerten Auslöser gesteuert wird, sorgt dafür, daß bei unzulässig langer Stromdauer sich der Parallelzweig nicht unzulässig erwärmen kann. Ein Sensor für Stromfluß im Parallelzweig kann vorteilhafterweise eine Wiedereinschaltsperre beaufschlagen.

Wenn der Kurzschluß in einem Verbraucherzweig noch nicht abgeklungen ist, kann die Schaltungsanordnung dann nicht wieder eingeschaltet werden.

Bei einer Schaltung nach US-A-2 924 752, FIG 2, sind in den Abzweigen von den Löschblechstapeln Widerstände (92 bis 96) zur dort erwünschten Strombegrenzung in einer Erdungsschaltung eingeschaltet.

Bei der eingangs geschilderten Schaltung nach Art eines Vorautomaten (DE-C-3 316 230) kann sich eine Entkopplung durch zwei Teilstromkreise wegen des zunächst unterbrochenen Abzweigs nicht einstellen. Der Abzweig soll dort vielmehr in der Endphase des Abschaltvorganges ein Wiedereinschalten des Hauptstrompfades bewirken.

Im transformatorseitigen Teilstromkreis sorgt die Schaltungsanordnung nach der Erfindung zur Strombegrenzung durch die Lichtbogenspannung und insbesondere bei niedriger Induktivität des Eingangsstromkreises für eine rasche Unterbrechung. Im ausgangsseitigen bzw. verbraucherseitigen Teilstromkreis kann durch geeignete Wahl der Anordnung des Kontaktmittels im Bereich des Lichtbogenplasmas die Spannung für diesen Teillichtbogen zwischen dem Kontaktmittel und dem zugeordneten Kontakt der Kontaktstelle eingestellt werden. Bei Verwendung von Lichtbogenlöschblechen kann man beispielsweise die Spannung durch die Anzahl der Lichtbogenteilstrecken zwischen den Löschblechen die Spannung einstellen. Bei vier Teillichtbogenstrecken zu in der Praxis üblichen 25 V ergibt sich für dieses Beispiel eine Spannung von 100 V. Die Induktivität auf der Verbraucherseite bewirkt, daß der Kurzschlußstrom in diesen Teilkreis über den Abzweig nicht abrupt unterbrochen wird. Für einen Kurschluß von 5 kA bei cos ⌀ = 0,6 und bei 240 V Netzspannung und 100 V Bogenspannung erhält man beispielsweise eine Abklingzeit von 1 bis 2 ms des Kurzschlußstromes. Durch die erfindungsgemäße Schaltungsanordnung wird der Ausgangskreis vom Eingangskreis entkoppelt, wobei der ausgangsseitige Verbraucherkreis nch dem Prinzip einer elektrischen Freilaufschaltung Spannung und Strom länger aufrecht erhält als auf der Eingangsseite.

Die Schaltungsanordnung kann insbesondere so aufgebaut werden, daß deren Hauptstrompfad in den Außenleiter, früher Phasenleiter genannt, eines Netzes eingeschaltet ist und daß deren Abzweig an den Neutralleiter des Netzes angeschlossen wird. Bei einer Ausführung mit mehreren Hauptstrompfaden können diese in die Außenleiter eines Netzes eingeschaltet werden, wobei die Abzweige an den Neutralleiter des Netzes angeschlossen werden.

Wesentlich ist, daß durch die Schaltungsanordnung im Fall eines Kurzschlusses in einem Zweig auf der Ausgangsseite, beispielsweise in einem von mehreren Verbraucherzweigen, die Spannung für die übrigen ausgangsseitigen Verbraucherzweige auf einen konstruktiv vorbestimmten Wert begrenzt werden, und zwar unabhängig von der Spannung des insgesamt an der Kontaktstelle entstehenden Lichtbogens.

Die Erfindung soll nun anhand von in der Zeichnung grob schematisch wiedergegebenen Ausführungsbeispielen näher erläutert werden:
- FIG 1: ist die Schaltungsanordnung bei einem Netz dargestellt.
- FIG 2: ist eine Schaltungsanordnung bei drei elektrischen Polen und einem Neutralleiter wiedergegeben.

Die Schaltungsanordnung 1 zur Strombegrenzung, nach Figur 1, weist einen Hauptstrompfad 2 mit einer Kontaktstelle 3 auf. Im Lichtbogenlöschbereich 4 sind im Ausführungsbeispiel Lichtbogenlöschbleche 5 angeordnet. Von einem Kontaktmittel 6 in dem Bereich, der vom elektrisch leitenden Lichtbogenplasma beim Öffnen der Kontaktstelle erfüllt wird, ist ein Abzweig 7 zu einem externen Anschluß 8 herausgeführt. Die Strecken 9 und 10 zwischen

(Fortsetzung auf Seite 7 der ursprünglichen Fassung) jeweils einem Kontakt der Kontaktstelle und dem Kontaktmittel 6 bestimmen die Aufteilung der Spannung auf der Eingangsseite, beispielsweise 11, und auf der Ausgangsseite, beispielsweise 12, jeweils gemessen zwischen dem eingangsseitigen Anschluß 13 und dem externen Anschluß 8 und dem ausgangsseitigen Anschluß 14 und dem externen Anschluß 8. Im Aufführungsbeispiel nach Figur 1 weist die Kontaktstelle 3 zwei bewegliche Kontakte auf.

Die Schaltungsanordnung 1 ist mit einem Parallelzweig 15 versehen, in dem eine weitere Kontaktstelle 16 und ein Strombegrenzungswiderstand 17 angeordnet sind. Die weitere Kontaktstelle 16 wird von einem thermischen Auslöser 18 gesteuert. Am eingangsseitigen Anschluß 13 ist ein Versorgungsnetz mit einem elektrischen Pol 19 und einem Neutralleiter 20 angeschlossen, wobei der Neutralleiter am externen Anschluß 8 des Abzweigs 7 angeschlossen ist. Am ausgangsseitigen Anschluß 14 ist eine Verteilung mit den Verbraucherzweigen 21 und 22 angeschlossen. Im Verbraucherzweig 21 ist ein komplexer Widerstand 23 mit dem Realteil 24, dem Widerstand und dem Imaginärteil 25, der Impedanz, veranschaulicht. Weiter ist ein Zweigschalter 26 in diesem Verbraucherzweig angeordnet. In den weiteren Zweigen 22 sind Verbraucher 27 veranschaulicht, die durch nicht dargestellte Zweigschalter einoder ausgeschaltet werden.

Auf der Eingangsseite 11 sind die im Eingangskreis des Netzes vorhandenen Widerstände mit dem komplexen Widerstand 28 dargestellt. Beim Ansprechen der Schaltungsanordnung 1 bildet sich ein eingangsseitiger Stromkreis 29 und ein ausgangsseitiger Stromkreis 30.

Bei der Schaltungsanordnung nach Figur 2 sind die Außenleiter 31, 32 und 33 an Hauptstrompfade 2 angeschlossen, die jeweils durch eine Löschblechanordnung veranschaulicht sind. Sie weisen jeweils einen Parallelzweig 15 auf. Ihre Abzweige 7 sind jeweils am Neutralleiter 20 angeschlossen. Im Ausführungsbeispiel dient die Schaltungsanordnung dazu, einen dreiphasigen Verbraucher 34, z. B. einen Motor, zu schützen. In die Parallelzweige 15 kann jeweils ein Sensor für Stromfluß angeordnet sein, der eine Wiedereinschaltsperre der als Schutzschalter besonderer Art dienenden Schaltungsanordnung beaufschlagt.

## Patentansprüche

1. Schaltungsanordnung zur Strombegrenzung, die einen Hauptstrompfad (2) mit zumindest einer Kontaktstelle (3) mit Lichtbogenlöscheinrichtung (4) aufweist, von dem ein Abzweig (7) von einem Kontaktmittel (6) zu einem externen Anschluß (8) herausgeführt ist, wobei die Strecken zwischen einem Kontakt der Kontaktstelle und dem Kontaktmittel (6) die Aufteilung der Spannung auf der Eingangsseite (11) und auf der Ausgangsseite (12) der Schaltungsanordnung bezogen auf den herausgeführten Abzweig (7) während des Abschaltvorgangs bestimmen,
**dadurch gekennzeichnet,**
daß die Kontaktstelle(3), bzw. die Kontaktstellen, des Hauptstrompfades (2) durch einen Parallelzweig (15) mit einer weiteren Kontaktstelle (16), einem verzögerten Auslöser (18) und einem Strombegrenzungswiderstand (17) überbrückt wird, wobei ein Kontakt der weiteren Kontaktstelle (16) vom verzögerten Auslöser (18) gesteuert wird, wobei der Abzweig (7) direkt an den Neutralleiter (20) des Netzes angeschlossen ist.

2. Schaltungsanordnung zur Strombegrenzung, die Hauptstrompfade (2) mit zumindest jeweils einer Kontaktstelle (3) mit Lichtbogenlöschbereich (4) an den Außenleitern eines Netzes, früher Phasenleiter genannt, aufweist, von dem jeweils ein Abzweig (7) von einem Kontaktmittel (6) zu einem externen Anschluß (8) herausgeführt ist, wobei die Strecken zwischen einem Kontakt der Kontaktstelle und dem Kontaktmittel (6) die Aufteilung der Spannung auf der Eingangsseite (11) und auf der Ausgangsseite (12) der Schaltungsanordnung bezogen auf den herausgeführten Abzweig (7) während des Abschaltvorganges bestimmen,
**dadurch gekennzeichnet,**
daß jeweils die Kontaktstelle (3), bzw. die Kontaktstellen, des Hauptstrompfades (2) durch einen Parallelzweig (15) mit einer weiteren Kontaktstelle (16), einem verzögerten Auslöser (18) und Strombegrenzungswiderstand (17) überbrückt wird, wobei ein Kontakt der weiteren Kontaktstelle (16) vom verzögerten Auslöser (18) gesteuert wird, wobei jeweils der Abzweig (7) direkt an den Neutralleiter (20) des Netzes angeschlossen ist.

3. Schaltungsanordnung nach Anspruch 1 oder 2,
**dadurch gekennzeichnet**,
daß ein Sensor für Stromfluß im Parallelzweig (15) eine Wiedereinschaltsperre beaufschlagt.

## Claims

1. Circuit arrangement for current-limitation, which arrangement has a main current path (2) which has at least one contact point (3) with an arc-quenching device (4) and from which a branch (7) is brought out from a contact means (6) to an external terminal (8), wherein the sections between one contact of the contact point and the contact means (6) during the switching-off process determine the distribution of the voltage on the input side (11) and on the output side (12) of the circuit arrangement relative to the branch (7) which has been brought out, **characterised in that** the contact point (3), or the contact points, of the main current path (2) is, or are, bridged by a parallel branch (15) having a further contact point (16), a delay-action trip (18) and a current-limiting resistor (17), in which case one contact of the further contact point (16) is controlled by the delay-action trip (18) and in which case the branch (7) is connected directly to the neutral conductor (20) of the network.

2. Circuit arrangement for current-limitation, which arrangement has main current paths (2) which have at least one respective contact point (3) with an arc-quenching area (4) at the outer conductors of a network, called phase conductors earlier, from which area a respective branch (7) is brought out from a contact means (6) to an external terminal (8), wherein the sections between one contact of the contact point and the contact means (6) during the switching-off process determine the distribution of the voltage on the input side (11) and on the output side (12) of the circuit arrangement relative to the branch (7) which has been brought out, **characterised in that** the respective contact point (3), or the contact points, of the main current path (2) is, or are, bridged by a parallel branch (15) having a further contact point (16), a delay-action trip (18) and a current-limiting resistor (17), in which case one contact of the further contact point (16) is controlled by the delay-action trip (18) and in which case the respective branch (7) is connected directly to the neutral conductor (20) of the network.

3. Circuit arrangement according to claim 1 or 2, **characterised in that** a sensor for current flow in the parallel branch (15) acts upon a reclosing lockout.

## Revendications

1. Montage de limitation de courant, qui comporte un trajet (2) de courant principal ayant au moins un point (3) de contact avec un dispositif (4) d'extinction d'arc électrique, dont un branchement (7) sort d'un moyen (6) de contact vers une borne (8) externe, les voies entre un contact du point de contact et le moyen (6) de contact déterminant la répartition de la tension du côté (11) d'entrée et du côté (12) de sortie du montage par rapport au branchement (7) sorti pendant le processus de coupure,
caractérisé en ce que
le point (3) de contact, ou les points de contact, du trajet (2) de courant principal est ou sont pontés par une branche (15) en parallèle comportant un autre point (16) de contact, un déclencheur (18) retardé et une résistance (17) de limitation de courant, un contact de l'autre point (16) de contact étant commandé par le déclencheur (18) retardé et le branchement (7) étant connecté directement au conducteur (20) neutre du réseau.

2. Montage de limitation de courant qui comporte des trajets (2) de courant principal comportant chacun au moins un point (3) de contact avec une zone (4) d'extinction d'arc électrique aux conducteurs extérieurs d'un réseau, nommé précédemment fil de phase, dont un branchement (7) sort d'un moyen (6) de contact vers une borne (8) externe, les voies entre un contact du point de contact et le moyen (6) de contact déterminant la répartition de la tension du côté entrée (11) et du côté sortie (12) du montage par rapport au branchement (7) sorti pendant le processus de coupure,
caractérisé en ce que
le point (3) de contact ou les points de contact, du trajet (2) de courant principal est ou sont pontés par une branche (15) en parallèle comportant un autre point (16) de contact, un déclencheur (18) retardé et une résistance (17) de limitation de courant, un contact de l'autre point (16) de contact étant commandé par le déclencheur retardé (18) et ce branchement (7) étant conneçté directement au conducteur neutre (20) du réseau.

3. Montage suivant la revendication 1 ou 2,
caractérisé en ce que
un capteur de passage de courant alimente, dans la branche (15) en parallèle, un dispositif de réenclenchement empêché.
